# EUROPÄISCHE PATENTSCHRIFT

(11) **EP 1 953 457 B1**
(45) Veröffentlichungstag und Bekanntmachung des Hinweises auf die Patenterteilung: **12.09.2012**
(21) Anmeldenummer: 07033585.6
(22) Anmeldetag: 21.12.2007
(51) Int. Cl.: F24C 14/00

(54) **Verfahren zum Reinigen eines Nahrungsmittelbehandlungsgerätes unter Bestimmung eines Reinigungsgrades**
Method for cleaning a food handling device with a specified level of cleanliness
Procédé destiné à nettoyer un appareil de traitement des aliment en fonction d'un degré de nettoyage

(30) Priorität: 30.01.2007 DE 102007005501
(43) Veröffentlichungstag der Anmeldung: 06.08.2008
(73) Patentinhaber: Rational AG, 86899 Landsberg/Lech (DE)
(72) Erfinder: Kling, Judith, 86899 Landsberg a. Lech (DE); Jürgens, Andrea, 85551 Kirchheim (DE); Gayer, Tobias, 80687 München (DE)
(74) Vertreter: Weber-Bruls, Dorothée

(56) Entgegenhaltungen:
- EP-A- 0 529 352
- WO-A-02/068876
- WO-A-2006/069563
- DE-A1- 4 017 628
- DE-A1- 10 015 760
- DE-A1- 10 128 024
- DE-A1- 10 246 498
- DE-A1-102006 010 460
- DE-T2- 60 003 252

## Beschreibung

Die vorliegende Erfindung betrifft ein Verfahren zum Reinigen eines Nahrungsmittelbehandlungsgerätes, umfassend ein zumindest teilweises Entfernen von Schmutz, Kalk und/oder Korrosion von zumindest einer Oberfläche zumindest eines Innenraums des Nahrungsmittelbehandlungsgerätes und/oder aus besagtem Innenraum heraus, in Abhängigkeit von einem bestimmten Reinigungsgrad, ermittelt über einen Verschmutzungsgrad.

Ein Reinigungsverfahren, umfassend ein zumindest teilweises Entfernen von Schmutz, Kalk und/oder Korrosion von zumindest einer Oberfläche zumindest eines Innenraums des Nahrungsmittelbehandlungsgerätes und/oder aus besagtem Innenraum heraus, in Abhängigkeit von einem bestimmten Reinigungsgrad, ermittelt über einen Verschmutzungsgrad, Verkalkungsgrad und/oder Korrosionsgrad, ist im Prinzip in der WO 03/073002 offenbart, wobei dort eine Klappe, über die Reinigungs-, Klarspül- und/oder Entkalkertabs in einen Garraum einführbar sind, in Abhängigkeit von einem Verschmutzungsgrad des Garraums geöffnet und geschlossen wird. Der Verschmutzungsgrad wird zu diesem Zwecke über zumindest einen Trübungssensor zur Erfassung der Trübung einer Reinigungsflotte bestimmt.

In der DE 10 2004 001 220 B3 ist beschrieben, wie ein Wechsel von einem Verfahrensschritt zu einem anderen Verfahrensschritt eines Reinigungsverfahrens eines Gargerätes über einen erfassten Verschmutzungsgrad eines beim Reinigen zirkulierenden Fluides, eines Garraums, eines Ablöschkastens, eines Waschflottenreservoirs und/oder eines Filters- und/oder eines Abscheidesystems initiiert werden kann.

Im Stand der Technik ist es somit bekannt, eine Anpassung eines Reinigungsverfahrens an einen, zeitlich gesehen punktuell erkannten Verschmutzungsgrad durchzuführen. Dies führt noch nicht zu zufrieden stellenden Reinigungsverfahren, insbesondere wegen eines häufig unnötig großen Verbrauchs an Ressourcen, wie Wasser, Strom und der in einem Reinigungsfluid oder dergleichen genutzten Chemie.

Ein gattungsgemäßes Verfahren zum Betrieb eines Garofens ist aus der DE 100 15 760 C2 bekannt und zeichnet sich dadurch aus, dass in situ Betriebsparameter eines Gargerätes für jeden auch noch so kurzen Betrieb desselben erfasst werden, um anhand dieser Betriebsparameter wenigstens einen ein Maß für den Verschmutzungsgrad darstellenden Gesamtwert zu bestimmen, der seinerseits eine Bestimmung dafür zulässt, ob ein Reinigungsverfahren durchzuführen ist oder nicht. Als Betriebsparameter werden dabei die Betriebszeit einer Heizeinrichtung und die Temperatur derselben erfasst, die ihrerseits in Abhängigkeit von einem bestimmten Betriebsprogramm vorgegeben sind. Über diese Parameter lassen sich jedoch nur indirekt Aussagen über das während der Betriebszeit gegarte Gargut machen, von dem jedoch der Verschmutzungsgrad in erheblichem Maße abhängt.

Die DE 600 03 252 T2 offenbart ein System zur Bewertung eines Verschmutzungszustandes eines Backofenraumes, bei dem einer gemessenen Temperatur ein Verschmutzungsniveau zugeordnet wird und die Summe der Niveaus an Verschmutzungen berücksichtigt wird.

Auch die DE 40 17 628 C2 offenbart die Aufaddierung von Verschmutzungswerten, und zwar für einen Herd mit pyrolytischer Selbstreinigung. Die Verschmutzungswerte werden dabei über eine elektrische Leitfähigkeit, Ultraschall oder zeit- und benutzungsabhängige Größen bestimmt.

Ein optischer Sensor zum Erfassen eines Verschmutzungsgrades in einem Gargerät mit einer Vorrichtung zur Selbstreinigung ist in der DE 101 28 024 B4 beschrieben.

Aus der WO 02/068876 A ist ein Verfahren zur Reinigung eines Gargeräts bekannt, bei dem eine Waschflotte zur Reinigung des Garraums des Gargeräts in Abhängigkeit von Gargerätebetriebszuständen, wie beispielsweise der Betriebszeit, Garraumeigenschaften, wie beispielsweise der Verschmutzungsgrad, und/oder Waschflotteneigenschaften, wie beispielsweise Härte und den Verschmutzungsgrad der Waschflotte selbst verändert wird.

Die DE 102 46 498 A1 offenbart ein Verfahren zur Temperaturregelung eines Backofens mit Katalysator.

Aufgabe der vorliegenden Erfindung is es daher, das gattungsgemäße Verfahren derart weiterzuentwickeln, dass die Nachteile des Stands der Technik überwunden werden. Insbesondere soll eine Abkehrung von separaten Reinigungsprogrammen, die punktuell an einen Reinigungsgrad angepasst werden, zu einem flexiblen, kostengünstigen und umweltschonenden Verfahren stattfinden, das saubere Innenräume in Nahrungsmittelbehandlungsgeräten sicherstellt.

Diese Aufgabe wird erfindungsgemäß gelöst durch das Kennzeichen von Anspruch 1. Bevorzugte erfindungsgemäße Verfahren sind in den Ansprüchen 2 bis 5 beschrieben.

Ein Nahrungsmittelbehandlungsgerät in Form eines Gargeräts, mit zumindest einer Heizeinrichtung, zumindest einem Dampfgenerator und/oder Einspritzgerät zum Erzeugen von Dampf, zumindest einer Anzeigeeinrichtung, zumindest einer Eingabeeinrichtung, zumindest einer Speichereinrichtung, zumindest einer Recheneinrichtung und zumindest einer Sensiereinrichtung ist zum Durchführen eines erfindungsgemäßen Verfahrens geeignet. Dabei kann vorgesehen sein, dass der Innenraum einen Garraum, einen Kessel des Dampfgenerators und/oder einen Ablöschkasten umfasst.

Die Erfindung kombiniert somit erstmals unterschiedliche Aspekte einer Reinigung derart miteinander, dass ein intelligentes Reinigungsverfahren für ein Nahrungsmittelbehandlungsgerät zur Verfügung gestellt wird, bei dem eine optimale Ausnutzung sämtlicher Ressourcen zur Einsparung von Kosten sowie Reduzierung einer Umweltbelastung stattfindet, bei gleichzeitiger Sicherstellung einer zufrieden stellenden Reinigungsleistung. Zum einen wird dabei zurückgegriffen auf die Erkenntnis, dass folgende erste Größen für den Verschmutzungsgrad eines Innenraums, also die Schwere der Reinigbarkeit desselben, ausschlaggebend ist:
Temperatur, mit der der Schmutz auf eine zu reinigende Oberfläche des Innenraums eingebrannt wird, und Zeitdauer, über die diese Einbrennung geschieht, was insbesondere bei fetthaltigem Schmutz von Relevanz ist, da eine Polymerisation von Fetten ab ungefähr 250°C deutlich ansteigt und zu einem filmartigen Belag führt, der hartnäckig haftet und nur schwer abgelöst werden kann.

Erfindungsgemäß kann nunmehr diese erste Größe ausgewertet werden, um ein so genanntes "Schmutzkonto" zu bestimmen, das während des Betriebs eines Nahrungsmittelbehandlungsgerätes kontinuierlich aktualisiert wird, nämlich durch eine Aufsummierung von so genannten "Schmutzpunkten", die für den jeweiligen Verschmutzungsgrad charakteristisch sind.

Die erste Größe lässt sich ihrerseits einfach über im Nahrungsmittelbehandlungsgerät bereits vorhandene Sensoren erfassen, nämlich über ein Temperaturprofil wie folgt:
Das "Schmutzkonto" lässt sich durch Aufsummierung von "Schmutzpunkten" über die Zeit ermitteln, wobei ein "Schmutzpunkt" bestimmt wird aus der Temperatur beispielsweise im Garraum, genauer gesagt die Anzahl an "Schmutzpunkten" als polynomische Funktion der Temperatur dargestellt werden kann. Jede Minute, während der die Heizeinrichtung eingeschaltet ist, kann zu diesem Zweck ein Temperaturwert erfasst und einer bestimmten Anzahl an "Schmutzpunkten" zugeordnet werden.

Erfindungswesentlich ist nun des weiteren, dass nach Ermittlung des "Schmutzkontos" des Gargerätes ein Reinigungsverfahren zusammengestellt wird, und zwar durch Bestimmung folgender zweiter Größen aus dem Sinnerschen Kreis:
i) Zeit
   In Abhängigkeit vom "Schmutzkonto" kann beispielsweise die Anzahl an Spülschritten, eine Einwirkzeit eines Reinigungsmittels und dergleichen vorgegeben werden.
ii) Temperatur
   Die Temperatur während eines Reinigungsverfahrens, also die Temperatur eines Reinigungsmittels, kann in Abhängigkeit von dem "Schmutzkonto" vorgegeben werden.
iii) Mechanik
   Die Verteilung eines Reinigungsfluides innerhalb eines Garraums kann durch Erhöhung eines Fließdruckes, Änderung einer Drehzahl, Zuschaltung weiterer Verteilungswege und dergleichen in Abhängigkeit von dem "Schmutzkonto" vorgegeben werden.
iv) Chemie
   Sowohl die chemische Zusammensetzung als auch die Menge an einem Reinigungsmittel, wie in Form einer unterschiedlichen Anzahl von Reinigungstabs, einem bestimmten Verhältnis zwischen Klarspüler und Reiniger, einer speziellen Zusammensetzung beispielsweise durch Zugabe von Enzymen bei proteinhaltigem Schmutz und dergleichen kann in Abhängigkeit von dem "Schmutzkonto" vorgegeben werden.

Findet das in Abhängigkeit von dem "Schmutzkonto" zusammengestellte Reinigungsverfahren statt, so kann danach das "Schmutzkonto" des Nahrungsmittelbehandlungsgerätes auf Null zurückgesetzt werden. Jedoch bezieht die Erfindung die Möglichkeit ein, dass ein Nutzer zwar besagtes Reinigungsverfahren vorgeschlagen bekommt, jedoch zweite Größen desselben ändert, was zur Folge haben kann, dass nach Ablauf eines solchen manuell geänderten Reinigungsverfahrens das "Schmutzkonto" nicht auf Null zurückgesetzt wird. Es wird also erstmals auch während des Durchführens eines Reinigungsverfahrens überprüft, wie es um den Reinigungsgrad des Garraums gestellt ist. Des weiteren ist das erfindungsgemäße Verfahren derart ausgelegt, dass in dem Fall, in dem ein Benutzer nach dem Vorschlagen eines Reinigungsverfahrens ein von ihm zusammengestelltes Reinigungsverfahren durchführen lässt, auch eine Anpassung des Reinigungsgrades hieran stattfindet. Somit ist sichergestellt, dass stets optimierte Reinigungsverfahren vorgeschlagen werden können, selbst dann, wenn ein Benutzer von besagtem Vorschlag keinen Gebrauch macht.

Zusammenfassend ist somit festzuhalten, dass erfindungsgemäß erstmals eine Aufsummierung von "Schmutzpunkten" zu einem "Schmutzkonto" stattfindet, um bei Erreichen eines bestimmten Wertes für das "Schmutzkonto" ein Reinigungsverfahren durchführen zu können, bei dem eine Optimierung sämtlicher Ressourcen, die bei einem Reinigungsverfahren verbraucht werden, stattfindet, bei gleichzeitiger Gewährleistung einer optimalen Reinigungsleistung, während bei Nichtdurchführung eines optimierten Reinigungsverfahrens besagtes "Schmutzkonto" automatisch aktualisiert wird, so dass zu einem späteren Zeitpunkt ein dann optimales Reinigungsverfahren automatisch zumindest vorschlagbar ist.

Weitere Merkmale und Vorteile der Erfindung ergeben sich aus der nachfolgenden Beschreibung, in der anhand einer aus einer einzigen Figur bestehenden Zeichnung ein Ausführungsbeispiel der Erfindung beispielhaft erläutert wird. Dabei zeigt die Figur ein einem erfindungsgemäßen Verfahren zugrundelegbares Temperaturprofil.

Wie der Figur zu entnehmen ist, wird erfindungsgemäß davon ausgegangen, dass sich ein Verschmutzungsgrad über "Schmutzpunkte" darstellen lässt, die ihrerseits von der Temperatur innerhalb beispielsweise eines Garraumes eines nicht dargestellten Gargerätes abhängen. Da jedoch die Reinigbarkeit einer Oberfläche des Garraums nicht linear mit der Temperatur ansteigt, sondern vielmehr der Startpunkt für chemische Reaktionen während einer Verschmutzung bei ungefähr 250° liegt, wird von einem polynomischen Zusammenhang zwischen der Temperatur und den "Schmutzpunkten" ausgegangen. Des weiteren wird davon ausgegangen, dass eine Anschaltzeit einer Heizeinrichtung des Gargerätes von einer Minute bei einer bestimmten Temperatur einer bestimmten Anzahl von "Schmutzpunkten" entspricht, z.B. werden einer Temperatur von 250° während eines Heizens von einer Minute 1,4 "Schmutzpunkte" zugeordnet.

Nach Beendigung eines Reinigungsverfahrens, das dazu führt, dass die Anzahl an "Schmutzpunkten" auf Null zurückgesetzt wird, findet eine regelmäßige Aufsummierung der "Schmutzpunkte" über die Betriebszeit des Gargerätes statt, beispielsweise jede Minute. Um nun ein Reinigungsverfahren zusammenstellen zu können, werden diese aufsummierten "Schmutzpunkte" noch mit einem weiteren Faktor gewichtet, um ein so genanntes "Schmutzkonto" genau zu bestimmen.

Dieser Faktor hängt von einer erfassten Beschickungsmenge des Garraums mit Gargut ab, wobei die Beschickungsmenge beispielsweise durch das Verhältnis der Anschaltzeit einer Heizeinrichtung des Gargerätes nach Beschickung mit dem Gargut und besagter Betriebszeit bestimmt werden kann.

Dieser Faktor bestimmt sich ferner insbesondere aus während besagter Betriebszeit durchgeführten Garverfahren, wobei beispielsweise der Faktor 0,5 für Dämpfprozesse, 0,75 für Prozesse bei mittlerer Temperatur, die erfahrungsgemäß wenig Schmutz verursachen, wie bei
einem Backen, Finishing und dergleichen, und 1 für verschmutzende Prozesse, wie beispielsweise bei Kurzgebratenem und dergleichen, betragen kann.

Erreicht das so berechnete "Schmutzkonto" einen Schwellenwert, von beispielsweise 200 Punkten, so gibt das Gargerät eine Reinigungsaufforderung heraus, insbesondere auf einer Anzeigeeinrichtung des Gargeräts. Ein Nutzer kann dann entscheiden, ob er das vom Gargerät berechnete Reinigungsverfahren durchführen möchte, dieses Verfahren ändern möchte oder aber eine Reinigung zu einem späteren Zeitpunkt durchführen möchte.

Entscheidet sich der Nutzer für die Durchführung des berechneten Reinigungsverfahrens, so wird nach Beendigung desselben das "Schmutzkonto" auf Null zurückgesetzt.

Ändert der Nutzer das berechnete Reinigungsprogramm, so findet zwar eine Reduzierung des "Schmutzkontos" statt, die jedoch, je nach Veränderung, nicht auf Null sein muss. Beispielsweise kann es nur zu einer Reduzierung um 75 Punkte kommen.

Entscheidet sich der Nutzer dafür, zum vorgegebenen Zeitpunkt keine Reinigung durchzuführen, so wird ihm zu einem späteren Zeitpunkt erneut eine für diesen späteren Zeitpunkt optimierte Reinigung vorgeschlagen. Zu diesem späteren Zeitpunkt hat er dann beispielsweise nur noch die Möglichkeit, das berechnete Reinigungsverfahren zu starten oder zu ändern.

Ein erfindungsgemäß berechnetes Reinigungsverfahren stellt eine Optimierung einerseits hinsichtlich der notwendigen Ressourcen, wie Wasser, Strom und Chemie, und andererseits der benötigten Reinigungsleistung dar, indem vorzugsweise sämtliche Parameter des Sinnerschen Kreises vorbestimmt werden.

Anstelle der Erfassung einer reinen Verschmutzung eines Gargerätes kann auch die Erfassung einer Verkalkung, beispielsweise innerhalb des Kessels eines Dampfgenerators, oder einer Korrosion stattfinden, was zur Bestimmung von "Verkalkungspunkten" bzw. "Korrosionspunkten" führt. Bei der Erfassung von "Korrosionspunkten" ist es beispielsweise wichtig, mit welchem Salzgehalt Garverfahren durchgeführt werden, und bei dem Reinigungsverfahren sind dann besonders Ausspül- und Trocknungsschritte von Bedeutung. Auch denkbar ist erfindungsgemäß die Erfassung von "Reinigungspunkten", die sich aus "Schmutzpunkten", "Verkalkungspunkten" und/oder "Korrosionspunkten" zusammensetzen und die Zusammenstellung eines für ein Ablösen, Auflösen und Entfernen von Schmutz, Kalk und/oder Korrosion optimierten Reinigungsverfahrens ermöglichen.

## Patentansprüche

1. Verfahren zum Reinigen eines Nahrungsmittelbehandlungsgerätes in Form eines Gargerätes, umfassend ein zumindest teilweises Entfernen von Schmutz, Kalk und/oder Korrosion von zumindest einer Oberfläche zumindest eines Innenraums des Nahrungsmittelbehandlungsgerätes und/oder aus besagtem Innenraum heraus, in Abhängigkeit von einem bestimmten Reinigungsgrad, ermittelt über einen Verschmutzungsgrad, wobei von einem ersten Zeitpunkt t₁, an dem ein erstes Reinigungsverfahren des Nahrungsmittelbehandlungsgerätes abgeschlossen wird, bis zu einem zweiten Zeitpunkt t₂ des Betriebs des Nahrungsmittelbehandlungsgerätes der Reinigungsgrad desselben über zumindest eine für den Betrieb charakteristische erste Größe bestimmt wird, und zum zweiten Zeitpunkt t₂ zumindest eine für ein zweites Reinigungsverfahren charakteristische zweite Größe automatisch bestimmt wird, **dadurch gekennzeichnet, dass**
• die Temperatur, mit der der Schmutz auf eine zu reinigende Oberfläche des Innenraums eingebrannt wird, und die Zeitdauer, über die diese Einbrennung geschieht, für den Verschmutzungsgrad ausschlaggebend ist,
• die erste Größe bestimmt wird durch ein Temperaturprofil, bei dem jedem Wert der Temperatur, in Form der Heiztemperatur einer Heizeinrichtung des Nahrungsmittelbehandlungsgerätes, während der Zeitdauer zwischen dem ersten Zeitpunkt t₁ und dem zweiten Zeitpunkt t₂ eine bestimmte Anzahl von Reinigungspunkten zugewiesen wird,
• zur Erstellung des Temperaturprofils jedem Temperaturwert für eine bestimmte Anschaltzeit der Heizeinrichtung, vorzugsweise von jeweils einer Minute, eine bestimmte Anzahl von Reinigungspunkten zugewiesen wird, wobei die Reinigungspunkte vorzugsweise vom ersten Zeitpunkt t₁ bis zum zweiten Zeitpunkt t₂ zur Bestimmung des Reinigungsgrads aufsummiert werden,
• zum ersten Zeitpunkt t₁ die Anzahl an Reinigungspunkten Null beträgt,
• der zweite Zeitpunkt t₂ bestimmt wird durch einen Schwellen-Reinigungsgrad, insbesondere durch eine Schwellenanzahl an Reinigungspunkten,
• diese erste Größe ausgewertet wird, um ein sogenanntes "Schmutzkonto" zu bestimmen, das während des Betriebs eines Nahrungsmittelbehandlungsgerätes kontinuierlich aktualisiert wird, nämlich durch eine Aufsummierung von sogenannten "Schmutzpunkten", die für den jeweiligen Verschmutzungsgrad charakteristisch sind, wobei die Reinigungspunkte den Schmutzpunkten entsprechen,
• nach Ermittlung des "Schmutzkontos" des Gargerätes ein Reinigungsverfahren zusammengestellt wird, und zwar durch Bestimmung folgender zweiter Größen aus dem Sinnerschen Kreis: Zeit, Temperatur, Mechanik und Chemie,
• durch die mindestens eine zweite Größe folgendes vorgegeben wird:
zumindest eine Zeitvorgabe, zumindest eine Vorgabe für eine mechanische Reinigung, und/oder zumindest eine chemische Vorgabe, und/oder zumindest eine Temperaturvorgabe, bestimmend für die Temperatur in dem Innenraum, die Heiztemperatur und/oder die Fluidtemperatur,
• in dem Fall, in dem kein zweites Reinigungsverfahren zum zweiten Zeitpunkt t₂ gestartet wird, ab dem zweiten Zeitpunkt t₂ die charakteristische erste Größe und die zumindest eine charakteristische zweite Größe aktualisiert werden, und entweder
zu einem dritten Zeitpunkt t₃ nach dem zweiten Zeitpunkt t₂ ein drittes Reinigungsverfahren, bestimmt durch zumindest eine dritte Größe, wobei die dritte Größe der aktualisierten zweiten Größe zum Zeitpunkt t₃ entspricht, automatisch initiiert oder einem Benutzer vorschlagen wird,
oder
zu einem vierten Zeitpunkt t₄ nach dem zweiten Zeitpunkt t₂ ein viertes Reinigungsverfahren, bestimmt durch zumindest eine vierte Größe, wobei die vierte Größe der aktualisierten zweiten Größe zum Zeitpunkt t₄ entspricht, automatisch initiiert wird oder das Nahrungsmittelbehandlungsgerät ausgeschaltet wird, und
• mit Abschluss des zum zweiten Zeitpunkt initiierten zweiten Reinigungsverfahren oder des zum dritten Zeitpunkt initiierten dritten Reinigungsverfahrens oder des zum vierten Zeitpunkt initiierten vierten Reinigungsverfahrens die Anzahl an Reinigungspunkten auf Null gesetzt wird.

2. Verfahren nach Anspruch 1, **dadurch gekennzeichnet, dass**
der Reinigungsgrad durch eine polynomische Funktion der Temperatur festgelegt wird.

3. Verfahren nach Anspruch 1 oder 2, **dadurch gekennzeichnet, dass** die Reinigungspunkte gewichtet werden, insbesondere zum zweiten Zeitpunkt t₂, mit zumindest einem Faktor, der bestimmt wird aus
- der seit dem ersten Zeitpunkt t₁ verstrichenen Zeit,
- der seit dem ersten Zeitpunkt t₁ durchgeführten Betriebsart (en),
- dem Verhältnis zwischen der Anschaltzeit der Heizeinrichtung und der seit dem ersten Zeitpunkt t₁ verstrichenen Zeit,
- dem Verhältnis zwischen der Anschaltzeit des Dampfgenerators und der seit dem ersten Zeitpunkt t₁ verstrichenen Zeit,
- dem/den seit dem ersten Zeitpunkt t₁ durchgeführten Garverfahren, und/oder
- einer Beschickung des Innenraums seit dem Zeitpunkt t₁, insbesondere bestimmt durch die Art eines Gargutes in einem Garraum, das Kaliber des Garguts im Garraum und/oder die Menge an besagtem Gargut in dem Garraum.

4. Verfahren nach einem der vorangehenden Ansprüche, **dadurch gekennzeichnet, dass** das zweite, dritte oder vierte vorgeschlagene Reinigungsverfahren auf der Anzeigeeinrichtung angezeigt oder einem Benutzer über die Anzeigeeinrichtung vorgeschlagen wird.

5. Verfahren nach einem der vorangehenden Ansprüche, **dadurch gekennzeichnet, dass**
- die Zeitvorgabe eine Anzahl von Schritten des ersten, zweiten, dritten oder vierten vorgeschlagenen Reinigungsverfahrens, die Dauer jedes Schrittes des ersten, zweiten, dritten oder vierten vorgeschlagenen Reinigungsverfahrens, den Zeitpunkt des Startens des ersten, zweiten, dritten oder vierten vorgeschlagenen Reinigungsverfahrens und/oder die Einwirkzeit des Fluids bestimmt,
- die Vorgabe für eine mechanische Reinigung die Durchflussrate und/oder den Fließdruck des Fluids, insbesondere bestimmt über zumindest eine Pumpeinrichtung und/oder zumindest eine Gebläseeinrichtung, und/oder Art und/oder Menge an zumindest einem abrasiv wirkenden Bestandteil in dem Fluid, insbesondere in Form eines Granulats bestimmt,
- die chemische Vorgabe die Zusammensetzung und/oder Menge des Fluids und/oder des abrasiv wirkenden Bestandteils des Fluids bestimmt, und/oder
- die Temperaturvorgabe die Temperatur in dem Innenraum der Heiztemperatur und/oder die Fluidtemperatur, vorzugsweise beim Zirkulieren des Fluids oder während eines Trocknungsschrittes, bestimmt.

## Claims

1. Method for cleaning a food handling device in the form of a cooking device, comprising an at least partial removal of dirt, lime and/or corrosion from at least one surface of at least one interior chamber of the food handling device and/or out of said interior chamber depending on a given level of cleanliness determined on the basis of a degree of soiling, wherein the level of cleanliness of the food handling device is determined, on the basis of at least one first quantity that is characteristic of the operation of the food handling device, from a first instant t₁ at which a first cleaning process of the food handling device is completed to a second instant t₂ of the operation of the food handling device, and at least one second quantity that is characteristic of a second cleaning process is automatically determined at the second instant t₂, **characterized in that**
• the temperature at which the dirt is burned into an interior-chamber surface to be cleaned and the duration of this burning process are decisive for the degree of soiling;
• the first quantity is determined by a temperature profile, in which a given number of cleaning points is assigned to each value of the temperature in the form of the heating temperature of a heating device of the food handling device during the period of time between the first instant t₁ and the second instant t₂;
• for creating the temperature profile, a given number of cleaning points is assigned to each temperature value for a given switch-on time of the heating device, preferably of one minute each, wherein the cleaning points are preferably added up from the first instant t₁ to the second instant t₂ for determining the level of cleanliness;
• the number of cleaning points is zero at the first instant t₁;
• the second instant t₂ is determined by a threshold level of cleanliness, in particular by a threshold number of cleaning points;
• this first quantity is evaluated in order to determine a "dirt account" that is continuously updated during the operation of a food handling device by adding up "dirt points" that are characteristic of the respective degree of soiling, wherein the cleaning points correspond to the dirt points;
• after determining the "dirt account" of the cooking device, a cleaning process is arranged by determining the following second quantities of the Sinner Circle: time, temperature, mechanical action and chemical action;
• the following is preset by the at least one second quantity: at least one time setting, at least one setting for mechanical cleaning and/or at least one chemical setting and/or at least one temperature setting that is determining for the temperature in the interior chamber, the heating temperature and/or the fluid temperature;
• if no second cleaning process is started at the second instant t₂, the characteristic first quantity and the at least one characteristic second quantity are updated from the second instant t₂, and
either
a third cleaning process determined by at least one third quantity is automatically initiated or suggested to a user at a third instant t₃ after the second instant t₂, wherein the third quantity corresponds to the updated second quantity at instant t₃,
or
a fourth cleaning process determined by at least one fourth quantity is automatically initiated or the food handling device is switched off at a fourth instant t₄ after the second instant t₂, wherein the fourth quantity corresponds to the updated second quantity at instant t₄; and
• the number of cleaning points is zeroed out when the second cleaning process initiated at the second instant or the third cleaning process initiated at the third instant or the fourth cleaning process initiated at the fourth instant is completed.

2. Method according to claim 1, **characterized in that**
the level of cleanliness is fixed by a polynomial function of temperature.

3. Method according to claim 1 or 2, **characterized in that**
the cleaning points are weighted, in particular at the second instant t₂, with at least one factor that is determined from
- the time elapsed since the first instant t₁,
- the operational mode(s) performed since the first instant t₁,
- the ratio that the switch-on time of the heating device bears to the time elapsed since the first instant t₁,
- the ratio that the switch-on time of the steam generator bears to the time elapsed since the first instant t₁,
- the cooking process(es) performed since the first instant t₁, and/or
- a feeding of the interior chamber since instant t₁, in particular determined by the type of food to be cooked that is in a cooking chamber, the caliber of the food to be cooked that is in the cooking chamber and/or the amount of said food to be cooked that is in the cooking chamber.

4. Method according to any one of the preceding claims, **characterized in that** the second, third or fourth suggested cleaning process is indicated on the display device or suggested to a user by means of the display device.

5. Method according to any one of the preceding claims, **characterized in that**
- the time setting determines a number of steps of the first, second, third or fourth suggested cleaning process, the duration of each step of the first, second, third or fourth suggested cleaning process, the instant of the start of the first, second, third or fourth suggested cleaning process and/or the period of action of the fluid;
- the setting for mechanical cleaning determines the rate of flow and/or the flow pressure of the fluid, in particular determined by at least one pump device and/or at least one fan device, and/or the type and/or the amount of at least one abrasively acting component in the fluid, in particular in the form of a granular material;
- the chemical setting determines the composition and/or the amount of the fluid and/or of the abrasively acting component of the fluid; and/or
- the temperature setting determines the temperature in the interior chamber of the heating temperature and/or the fluid temperature, preferably during the circulation of the fluid or during a drying step.

## Revendications

1. Procédé pour nettoyer un dispositif de traitement d'aliments ayant la forme d'un dispositif de cuisson, comprenant une étape consistant à enlever au moins partiellement de la saleté, du calcaire et/ou de la corrosion d'au moins une surface d'au moins une chambre intérieure du dispositif de traitement d'aliments et/ou à les évacuer de ladite chambre intérieure, selon un niveau de nettoyage spécifique, établi en fonction d'un degré de salissure, de sorte qu'à partir d'un premier instant t1, auquel un premier processus de nettoyage du dispositif de traitement d'aliments sera terminé, jusqu'à un deuxième instant t2 d'activité du dispositif de traitement d'aliments, au moins une première grandeur caractéristique de l'activité correspondant au niveau de nettoyage va être déterminée, et à partir du deuxième instant t2, au moins une deuxième grandeur caractéristique pour un deuxième processus de nettoyage va être déterminée de manière automatique, **caractérisé en ce que**
- la température, à laquelle la saleté située sur la surface devant être nettoyée de la surface de la chambre intérieure va être brûlée, est importante, pour le niveau de salissure, et le laps de temps à l'issue duquel cette combustion survient,
- la première grandeur va être déterminée au moyen d'un profil de température, par l'intermédiaire duquel chaque valeur de la température, sous la forme de la température de chauffage d'un dispositif de chauffage du dispositif de traitement d'aliments, pendant le laps de temps entre le premier instant t1 et le deuxième instant t2 va se voir attribuer un nombre déterminé d'après des instants de nettoyage,
- pour établir le profil de température, chaque valeur de température pour un instant de mise en marche déterminé du dispositif de chauffage, de préférence chaque minute, va se voir attribuer un nombre déterminé d'après des instants de nettoyage, de sorte que les instants de nettoyage, de préférence du premier instant t1 jusqu'au deuxième instant t2, vont être ajoutés pour déterminer le niveau de nettoyage,
- depuis le premier instant t1, le nombre d'instants de nettoyage va être nul,
- le deuxième instant t2 va être déterminé par un niveau de nettoyage seuil, en particulier un nombre seuil d'instants de nettoyage,
- cette première grandeur va être utilisée pour déterminer ce que l'on appelle un « décompte de saletés », qui va être actualisé en continu pendant l'utilisation d'un dispositif de traitement d'aliments, c'est-à-dire par une addition de ce que l'on appelle des « instants de salissure », qui sont caractéristiques de chaque niveau de salissure, de sorte que les instants de nettoyage correspondent aux instants de salissure,
- un processus de nettoyage va se dérouler après l'étape d'évaluation des décomptes de saletés du dispositif de cuisson, en même temps que la détermination de deuxièmes grandeurs suivantes dans le cercle de Sinner, comprenant : la durée, la température, la mécanique et la chimie,
- par l'intermédiaire de la au moins une deuxième grandeur vont être établis les éléments suivants : au moins une instruction de temps, au moins une instruction pour un nettoyage mécanique, et/ou au moins une instruction de chimie, et/ou au moins une instruction de température, déterminés par la température dans la chambre intérieure, la température de chauffage et/ ou la température de fluide,
- dans le cas dans lequel aucun deuxième processus de nettoyage ne va débuter à partir du deuxième instant t2, la première grandeur caractéristique et la au moins une deuxième grandeur caractéristique vont être actualisées à partir du deuxième instant t2, et sinon
un troisième processus de nettoyage va intervenir après un troisième instant t3 suivant le deuxième instant t2, déterminé par l'intermédiaire d'au moins une troisième grandeur, de sorte que la troisième grandeur va correspondre à la deuxième grandeur actualisée à l'instant t3, va être initiée automatiquement ou va être recommandée à un utilisateur, ou
un quatrième processus de nettoyage va intervenir après un quatrième instant t4 suivant le troisième instant t3, déterminé par l'intermédiaire d'au moins une quatrième grandeur, de sorte que la quatrième grandeur va correspondre à la deuxième grandeur actualisée à l'instant t4, va être initiée automatiquement ou va éteindre le dispositif de traitement d'aliments, et
- par l'arrêt du deuxième processus de nettoyage initié à partir du deuxième instant, ou du troisième processus de nettoyage initié à partir du troisième instant, ou du quatrième processus de nettoyage initié à partir du quatrième instant, le nombre d'instants de nettoyage va être remis à zéro.

2. Procédé selon la revendication 1, **caractérisé en ce que** le niveau de nettoyage va être choisi par une fonction polynomiale de la température.

3. Procédé selon la revendication 1 ou 2, **caractérisé en ce que** les instants de nettoyage vont être pondérés, en particulier depuis le deuxième instant t2, à l'aide d'au moins un facteur, qui va être déterminé d'après
- le temps écoulé depuis le premier instant t1,
- la progression du ou des modes opératoires depuis le premier instant t1,
- le rapport entre l'instant de mise en marche du dispositif de chauffage et le temps écoulé depuis le premier instant t1,
- le rapport entre l'instant de mise en marche du générateur de vapeur et le temps écoulé depuis le premier instant t1,
- le processus de cuisson/la progression du processus de cuisson depuis l'instant t1, et/ou
- une évacuation de la chambre intérieure depuis le premier instant t1, en particulier déterminée par la sorte d'un aliment à cuire dans une chambre de cuisson, la taille de l'aliment à cuire dans la chambre de cuisson et/ou la quantité dudit aliment à cuire dans la chambre de cuisson.

4. Procédé selon l'une quelconque des revendications précédentes, **caractérisé en ce que** le deuxième, troisième ou quatrième processus de nettoyage proposé s'affiche sur le dispositif d'affichage, ou va être proposé à un utilisateur sur le dispositif d'affichage.

5. Procédé selon l'une quelconque des revendications précédentes, **caractérisé par** les étapes consistant à
- déterminer l'instruction de durée d'un nombre d'étapes des premier, deuxième, troisième ou quatrième processus de nettoyage proposés, la durée de chaque étape des premier, deuxième, troisième ou quatrième processus de nettoyage proposés, l'instant de démarrage des premier, deuxième, troisième ou quatrième processus de nettoyage proposés, et/ou la durée d'action du fluide,
- déterminer l'instruction pour un débit d'écoulement traversant et/ou la pression d'écoulement du fluide pour un nettoyage mécanique, en particulier en ce qui concerne au moins un dispositif de pompage et/ou un dispositif de ventilation, et/ou le type et/ou la quantité d'au moins un composant actif abrasif dans le fluide, en particulier sous la forme d'un granulat,
- déterminer l'instruction de chimie de la composition et/ou de la quantité du fluide et/ou du composant actif abrasif du fluide, et/ou
- déterminer l'instruction de température dans la chambre intérieure, de la température de chauffage et/ou de la température du fluide, de préférence en faisant circuler le fluide, ou pendant une étape de séchage.
